# EUROPÄISCHE PATENTSCHRIFT

(11) **EP 2 792 275 B1**
(45) Veröffentlichungstag und Bekanntmachung des Hinweises auf die Patenterteilung: **03.02.2016**
(21) Anmeldenummer: 14165425.1
(22) Anmeldetag: 22.04.2014
(51) Int. Cl.: A47C 1/032, A47C 4/50, A47C 4/40

(54) **Lehnstuhl**
Reclining chair
Fauteuil inclinable

(30) Priorität: 18.04.2013 CH 7892013
(43) Veröffentlichungstag der Anmeldung: 22.10.2014
(73) Patentinhaber: Thergofit GmbH, 7310 Bad Ragaz (CH)
(72) Erfinder: Zwicky, Rudolf, 7310 Bad Ragaz (CH)
(74) Vertreter: Riederer Hasler & Partner Patentanwälte AG

(56) Entgegenhaltungen:
- EP-A2- 1 256 293
- BE-A- 401 555
- DE-A1- 2 644 412
- GB-A- 330 977
- JP-U- S5 365 309
- JP-U- S59 123 456
- US-A- 101 628
- US-A- 2 708 960

## Beschreibung

### Gebiet der Erfindung

Die Erfindung betrifft einen Lehnstuhl gemäss Oberbegriff des Anspruchs 1.

### Stand der Technik

Aus dem Stand der Technik sind Lehnstühle bekannt, deren Rückenlehne aus einer Sitzposition in eine Ruheposition überführbar sind. Die dafür vorgesehene Mechanik ist zumeist sehr aufwendig gestaltet und dementsprechend teuer in der Herstellung.

In der US 101,628 ist ein Klappstuhl beschrieben. Die Rückenlehne und der Stützfuss des Klappstuhls sind an einem Drehpunkt drehbar miteinander verbunden. Die Sitzfläche hält die Rückenlehne und Stützfuss in unterschiedlichen Abständen zusammen. Dazu rastet ein an der Rückenlehne angeordneter Stift in unterschiedlichen Einbuchtungen der Sitzfläche ein. Zur Verstellung des Klappstuhls muss der Benutzer sich aus dem Klappstuhl erheben und den Stift in eine andere Einbuchtung einrasten.

Bei dem in der EP 1256293 beschriebenen Bürostuhl ist die Rückenlehne über einen Lehnenträger an einem Sitzträger angelehkt. Synchron hierzu ist die Sitzfläche des Bürostuhls bewegbar. Der vordere Bereich der Sitzfläche ist über eine Schiebeführung und der hintere Bereich der Sitzfläche ist über einen Sitzlenker mit dem Sitzträger verbunden. Zur Synchronisation zwischen der Bewegung der Rückenlehne und der Bewegung der Sitzfläche ist eine Schiebeführung der Sitzfläche im Lehnenträger vorgesehen. Eine Arretierung in verschiedenen Lehnen- bzw. Sitzflächenpositionen ist bei diesem Bürostuhl nicht beschrieben.

### Aufgabe der Erfindung

Aufgabe der vorliegenden Erfindung ist es daher einen Lehnstuhl vorzuschlagen, welcher durch eine einfache Mechanik eine komfortable Verstellung der Rückenlehne ermöglichst.

### Beschreibung

Erfindungsgemäss wird die Aufgabe bei einer Vorrichtung gemäss Anspruch 1 dadurch gelöst, dass das zweite Ende der Sitzfläche am ersten Tragelement verstellbar gehalten ist. Das Verstellen des zweiten Endes der Sitzfläche entlang des ersten Tragelements ermöglicht, das der Winkel, welchen die beiden Tragelemente einschliessen verstellbar ist. Diese Verstellbarkeit bewirkt, dass die Neigung der Rückenlehne verstellbar ist, welche an dem ersten Tragelement festgelegt ist. Die Verstellbare Halterung kann durch ein Einrasten der Sitzfläche in verschiedenen Rasterungen an dem ersten Tragelement erfolgen oder durch stufenlose Führung der Sitzfläche entlang einer an dem ersten Tragelement angeordneten Schiene. Denkbar wäre auch, dass die Schiene an der Sitzfläche angeordnet ist.

In einer besonders bevorzugten Ausführungsform ist das zweite Ende der Sitzfläche entlang einer Führungsbahn stufenlos verschiebbar am ersten Tragelement angeordnet. Diese Umsetzung der Verschiebbarkeit hat den Vorteil, dass die Rückenlehne stufenlos einstellbar ist und die gewünschte Lehnenposition genau einstellbar ist. Die Führungsbahn ist bevorzugt linear kann jedoch auch gekrümmt ausgeführt sein, um eine spezielle Position der Sitzfläche zur Rückenlehne in jeder Lehnenposition zu ermöglichen. Die Lehnenposition ist durch zwei Endposition begrenzt. Einerseits eine Position, in der die Rückenlehne ganz aufgestellt ist und andererseits eine Position in der die Rückenlehne möglichst flach eingestellt ist. Die Endpositionen werden durch die Länge der Führungsbahn bestimmt.

Zweckmässigerweise ist das zweite Ende der Sitzfläche durch wenigstens eine Führungsstrebe gebildet, welche in einer linearen Führungskulisse an dem ersten Tragelement geführt ist. Die Führungsstrebe ist schmal ausgebildet und kann an der Rückenlehne seitlich vorbeigeführt werden. Dadurch behindern sich Sitzfläche und Rückenlehne an ihrem Übergang während der Rückenlehnenverstellung nicht. Bevorzugt sind zwei Führungsstreben, welche links und rechts an der Rückenlehne vorbeiführen, um eine symmetrische Halterung der Sitzfläche zu ermöglichen.

In einer weiteren bevorzugten Ausführungsform sind das erste und zweite Tragelement durch ein arretierbares Verstellelement relativ zueinander feststellbar. Das Verstellelement ermöglicht, dass keine weiteren Halte- oder Rastvorrichtungen vorhanden sein müssen, um die beiden Trageelemente aneinander zu halten. Das Verstellelement übernimmt daher die Aufgabe den Winkel der beiden Tragelemente relativ zueinander zu verstellen und nach der Verstellung die beiden Tragelemente in dieser Position zu halten.

Als vorteilhaft erweist es sich, wenn das Verstellelement durch einen Seilzug arretierbar ist. Dadurch kann das Verstellelement fernbedient werden, ohne dass sich der Benutzer aus dem Lehnstuhl erheben muss.

Zweckmässigerweise ist der Seilzug mit einem Stellhebel verbunden, damit der Benutzer den Seilzug einfach betätigen kann. Der Stellhebel besitzt eine Haltevorrichtung, um diesen an dem Lehnstuhl befestigen zu können und damit der Stellhebel während der Betätigung gegenüber dem Lehnstuhl abgestützt ist.

Es versteht sich, dass es vorteilhaft ist, wenn der Stellhebel in Griffweite eines Benutzers an dem Lehnstuhl angeordnet ist, um das Verstellhebel aus der Sitz- bzw. der Liegeposition heraus bedienbar zu machen.

Erfindungsgemäss ist das Verstellelement eine Gasdruckfeder, eine optional motorisch angetriebene Spindel oder eine Spiralfeder. Von Vorteil ist es, wenn die Stellkraft des Verstellelements unabhängig von seiner Länge ist. Gasdruckfedern erfüllen diese Anforderung, sind zuverlässig und günstig und sind deshalb das bevorzugte Stellelement.

Der Lehnstuhl umfasst mit Vorteil Armlehnen, welche mit ihren ersten Enden gelenkig an der Sitzfläche und mit ihren zweiten Enden gelenkig an dem ersten Tragelement angeordnet sind. Die Gelenke ermöglichen es, dass die Armlehnen die Herstellbarkeit der Rückenlehne nicht beeinträchtigen.

In einem weiteren bevorzugten Ausführungsbeispiel umfaßt das zweite Tragelement an seinem von der Sitzfläche abgewandten Ende einen Wippfortsatz. Der Wippfortsatz lässt sich als eine Art von Kufen beschreiben, welche eine Verlängerung des ersten Tragelements sind. Die Kufen sind dabei nach innen in Richtung der Rückenlehne abgewinkelt. Verlagert der Benutzer in der Position, in der die Rückenlehne ganz nach unten verstellt ist, nach hinten so kommt der Lehnstuhl auf den Kufen zu liegen und das vordere Ende des zweiten Tragelements wird angehoben. Der Lehnstuhl kann so als eine Art Schaukelstuhl abgesehen werden, da er sich auf den Wippfortsatz nach vorne und hinten wippen lässt.

Zweckmässigerweise ist an dem von Rückenlehne abgewandten Ende des ersten Tragelements wenigstens eine Rolle angeordnet. Dadurch lässt sich das Scherenelement besonders einfach zusammen- und auseinanderbewegen, da an dem ersten Tragelement nur ein Rollwiderstand und kein Reibwiderstand anliegt. Auch schont die Rolle den Untergrund, auf dem der erfindungsgemässe Lehnstuhls steht.

Dadurch, dass das erste Tragelement im Bereich seines Endes, welches der Rückenlehne zugewandt ist, vorteilhaft abgewinkelt ist, entsteht ein ergonomischer für den Benutzer angenehmer Übergang zwischen Sitzfläche und Rückenlehne.

In einem weiteren bevorzugten Ausführungsbeispiel ist das erste und zweite Tragelement jeweils durch ein Paar von Haltestreben gebildet ist, welche ihrerseits durch Querstreben voneinander beabstandet sind. Dadurch entsteht eine stabile und einfach aufgebaute Scherenmechanik in Gestalt einer Leiterkonstruktion.

Zweckmässigerweise sind die Haltestreben und Querstreben aus Holz hergestellt, da dieser Werkstoff im Möbelbaubereich bevorzugt ist und den für den erfindungsgemässen Lehnstuhl notwendige Festigkeit und Stabilität aufweist.

Erfindungsgemäss ist das Verstellelement während der Gewichtsbelastung hervorgerufen durch einen Benutzer des Lehnstuhls verstellbar. Diese Eigenschaft ist für den Benutzer besonders komfortabel, da er die Sitz- bzw. Lehnenposition verstellen kann, ohne sich aus dem Lehnstuhl erheben zu müssen.

Als vorteilhaft erweist es sich, wenn die Sitzfläche auf einem Halterahmen angeordnet ist, welcher Halterahmen die wenigstens eine Führungsstrebe umfasst. Da die Sitzfläche in der voll aufgestellten Lehnenposition nahezu das gesamte Körpergewicht des Benutzers zu fragen hat, ist die Sitzfläche aus Stabilitätsgründen durch einen Halterahmen verstärkt. Insbesondere die wenigstens eine Führungsstrebe ist stark belastet, da grosse Hebelkräfte auf sie wirken. Deshalb ist die Führungsstrebe als Teil des Halterahmens ausgebildet und der Halterahmen vorteilhaft aus Metall gefertigt.

Weitere Vorteile und Merkmale ergeben sich aus der nachfolgenden Beschreibung eines Ausführungsbeispiels der Erfindung unter Bezugnahme auf die schematischen Darstellungen. Es zeigen in nicht massstabsgetreuer Darstellung:
- Figur 1:: Seitenansicht eines erfindungsgemässen Lehnstuhls in einer ersten Sitzposition;
- Figur 2:: Schnittdarstellung durch den Lehnstuhl gemäss Figur 1;
- Figur 3:: Seitenansicht des Lehnstuhls aus Figur 1 in einer zweiten Sitzposition;
- Figur 4:: Schnittdarstellung durch den Lehnstuhl gemäss Figur 3 und
- Figur 5:: Ansicht einer Kulissenführung in Explosionsdarstellung.

Die Erfindung betrifft einen Lehnstuhl, welcher gesamthaft mit dem Bezugszeichen 11 bezeichnet ist. Der Lehnstuhl 11. umfasst ein Traggestell an welchem eine Sitzfläche 13 und eine Rückenlehne 15 gehalten ist. Das Traggestell ist in Gestalt einer Scherenmechanik 17 ausgebildet. Die Scherenmechanik 17 umfasst ein erstes und zweites Tragelement 19,21, welche ähnlich wie bei einem Liegestuhl funktionieren. Dazu sind das erste und das zweite Tragelement 19,21 kreuzförmig aneinander angeordnet und um einen Drehpunkt 23 aneinander gelenkig gehalten. Dazu sind Beschläge 25 vorgesehen, welche beispielsweise an dem ersten Trageelement 19 befestigt sind und einen ersten Zapfen 27 aufweisen, welcher in das zweite Tragelement 21 ragt (Figur 5). Sowohl das erste Tragelement 19 als auch das zweite Tragelement 19 besitzen erste Enden 29,31 und zweite Enden 33,35. Bevorzugt sind das erste und zweite Tragelement 19,21 jeweils durch ein Paar von ersten und zweiten Haltestreben 19a,19b bzw. 21a,21b gebildet. Die Haltestreben 19a,19b bzw. 21a,21b sind jeweils durch Querstreben 37 miteinander verbunden bzw. voneinander beabstandet. Im Bereich des zweiten Endes 33 des ersten Tragelements 19 ist letztgenanntes bevorzugt gekrümmt, damit ein abgerundeter (rückenschonender) Übergang zwischen Sitzfläche 13 und Rückenlehne 15 ermöglicht ist.

Die Sitzfläche 13 ist auf einem unter der Sitzfläche 13 angeordneten Halterahmen 39 befestigt. Der Halterahmen 39 umfasst wenigstens eine Führungsstrebe 41, welche stufenlos verschiebbar an dem ersten Tragelement 19 bzw. der Haltestrebe 19a angeordnet ist. Das vordere Ende des Halterahmens 39 ist gelenkig mit dem zweiten Enden 35 verbunden. Diese Anlenkung des Halterahmens 39 an seinem vorderen und hinteren Ende ermöglicht ein Verschwenken des ersten Tragelements 19 mitsamt der Rückenlehne 15 um den Drehpunkt 23 relativ zum zweiten Tragelement 21, ohne dass diese Verschwankung durch den Halterahmen 39 blockiert werden würde. Damit der Halterahmen 39 gehalten ist und die Bewegung des ersten Tragelements 19 von der Führungsstrebe 41 nicht behindert wird, ist letztgenannte bevorzugt in einer linearen Führungskulisse 43 geführt (Figur 5). Der Führung dient ein zweiter Zapfen 45, welcher durch einen Distanzhalter 47 von einem weiteren korrespondierenden zweiten Zapfen beabstandet ist. Zwischen zweitem Zapfen 45 und Führungskulisse 43 kann ein Messinglager 47 vorgesehen sein, da Messing trockenschmierende Eigenschaften besitzt.

Figur 5 zeigt, dass es sich bei dem Beschlag 25 und der Führungskulisse 43 um Möbelbauteile handelt, welche in den ersten Haltestreben 19,19b versenkt sind. Das erste Tragelement 19 ist daher relativ zum zweiten Tragelement 21 zwischen einer ersten Endposition und einer zweiten Endposition stufenlos verschwenkbar. Die erste und zweite Endposition werden dadurch bestimmt, dass der zweite Zapfen 45 an dem oberen bzw. unteren Ende der Führungskulisse 43 anschlägt. Durch eine bestimmte Positionierung der Führungskulisse 43 an den Haltestreben 19a bzw. 19b und eine gewählte Länge der Führungskulisse 43 lassen sich die Endpositionen vorbestimmen. Durch diese konstruktiven Merkmale lässt sich also bestimmen welchen kleinsten Winkel und welchen grössten Winkel das erste und das zweite Tragelement 19,21 miteinander einschliessen.

Zur Positionierung des ersten Tragelements 19 relativ zum zweiten Tragelement 21 in einer Position zwischen den beiden Endpositionen ist ein Verstellelement vorgesehen. In dem gezeigten Ausführungsbeispiel ist das Verstellelement durch eine Gasdruckfeder 49 realisiert, wenngleich auch andere Verstellelemente wie eine (motorisch angetriebene) Spindel oder ein Federelement denkbar sind. Die Gäsdruckfeder 49 hält das erste und zweite Tragelement 19,21 in jeder beliebigen Position zwischen den beiden Endpositionen aneinander. Das Verstellelement beispielsweise in Gestalt der-Gasdruckfeder 49 ist mit seinen Enden an dem zweiten Ende 33 des ersten Tragelements und dem ersten Ende 31 des zweiten Tragelements gelenkig befestigt. Das Verstellelement 49 ist ein zweites Bauteil des Lehnstuhls 11, welches von der Führungsbahn bzw. der Führungskulisse 43 als ein erstes Bauteil separiert ist. Das Verstellelement ist von dem Benutzer des Lehnstuhls 11 während des Sitzens bedien- bzw. verstellbar.

Zum Lösen und Feststellen der Gasdruckfeder 49 dient ein Seilzug 50 (in den Figuren 1 und 3 angedeutet, der die Gasdruckfeder 49 mit einem Stellhebel 52 verbindet. Der Stellhebel 52 ist an einer Stelle des Lehnstuhls positioniert:, welche vom Lehnstuhlbenutzer mit einer Hand leicht erreichbar ist, bevorzugt unter der Sitzfläche 13.

Damit das erste Ende 29 des ersten Tragelements während des Verstellen der Rückenlehne 15 leicht am Boden entlanggleitet sind an diesem Ende Rollen 51 angeordnet. Optional ist der Lehnstuhl mit einer höhenverstellbaren Kopfstütze 52 ausgestattet. Optionale Armlehnen 53 sind wie aus dem Stand der Technik bekannt mit drei Gelenken ausgestattet, um die Verstellbarkeit der Rückenlehne 15 nicht zu beeinträchtigen.

Der erfindungsgemässe Lehnstuhl funktioniert wie folgt: Zur Verstellung der Neigung der Rückenlehne 15 betätigt der Benutzter den Stellhebel 52. Die Gasdruckfeder ist nun entriegelt. Gibt der Benutzer keinen Druck auf die Rückenlehne 13 so drückt die Gasdruckfeder das erste Ende 31 und das zweite Ende 33 auseinander und die Rückenlehne wird aufgerichtet, bis die Endposition erreicht wird bei der der zweite Zapfen 45 an den oberen Rand der Führungskulisse 43 anschlägt. Wünscht der Benutzer eine Position vor dieser Endposition, so lässt er den Stellhebel 52 los und die Gasdruckfeder wird arretiert. So ist jede Position zwischen den beiden Endpositionen einstellbar. Ist die Gasdruckfeder 49 gelöst, so kann der Benutzer durch Druck auf die Rückenlehne den Winkel zwischen dem ersten und zweiten Trageelement vergrössern. Ist die gewünschte Position erreicht, so lässt sich die Gasdruckfeder 49 durch Loslassen des Stellhebels 52 arretieren. Bevorzugt aus der Endposition mit weit nach hinten gelegter Rückenlehne 15 lässt sich der Lehnstuhl noch in eine Wippposition überführen. Dafür das zweite Tragelement im Bereich des ersten Endes 31 nach oben aufgebogen und bildet einen Wippfortsatz 55. Durch Gewichtsverteilung kann der Benutzer den Lehnstuhl 11 dazu bringen nur mit dem Wippfortsatz 55 auf dem Untergrund aufzuliegen und die ersten Enden 29 anzuheben.

Der erfindungsgemässe Lehnstuhl lässt sich durch eine Scherenmechanik 17 in verschiedene Rückenlehnen-Positionen überführen und in der gewünschten Position fixieren. Dazu bedarf es keiner aufwendigen mechanischen Konstruktion, sondern vielmehr wird ein einfaches Scherenmechanikprinzip angewendet. Die Fixierung in der gewünschten Position erfolgt durch eine Gasdruckfeder 49, welche durch einen Seilzug 50 gesperrt werden kann und freigegeben werden kann.

### Legende:

- 11: Lehnstuhl
- 13: Sitzfläche
- 15: Rückenlehne
- 17: Scherenmechanik
- 19,19a,19b: Erstes Tragelement, erste Haltestreben
- 21,21a,21b: Zweites Tragelement, zweite Haltestreben
- 23: Drehpunkt
- 25: Beschlag
- 27: Erster Zapfen
- 29: Erstes Ende des ersten Tragelements
- 31: Erstes Ende des zweiten Tragelements
- 33: Zweites Ende des ersten Tragelements
- 35: Zweites Ende des zweiten Tragelements
- 37: Querstreben
- 39: Halterahmen
- 41: Führungsstrebe
- 43: Führungskulisse
- 45: Zweiter Zapfen
- 47: Distanzhalter
- 49: Gasdruckfeder
- 50: Seilzug
- 51: Rollen
- 52: Stellhebel
- 53: Armlehne
- 54: Kopfstütze
- 55: Wippfortsatz

## Patentansprüche

1. Lehnstuhl (11) mit
- einem Tragegestell in Gestalt einer Scherenmechanik (17) mit
- einem ersten Tragelement (19), und
- einem zweiten Tragelement (21), welches gelenkig um einen Drehpunkt (23) mit dem ersten Tragelement (19) verbunden ist,
- einer verstellbaren Rückenlehne (15), welche an dem ersten Tragelement (19) festgelegt ist,
- einer Sitzfläche (13), ein erstes der Rückenlehne (15) abgewandtes und ein zweites der Rückenlehen (15) zugewandtes Ende aufweisend, wobei das erste Ende der Sitzfläche (13) gelenkig an dem zweiten Tragelement gehalten ist und das zweite Ende der Sitzfläche (13) am ersten Tragelement (19) verstellbar gehalten ist und
- einem arretierbaren Verstellelement (49), durch welches das erste und zweite Tragelement (19,21) relativ zueinander feststellbar sind,
**dadurch gekennzeichnet,**
**dass** das Verstellelement (49) während der Gewichtsbelastung, hervorgerufen durch einen Benutzer des Lehnstuhls (11) verstellbar ist.

2. Lehnstuhl nach Anspruch 1, **dadurch gekennzeichnet, dass** das zweite Ende der Sitzfläche (13) entlang einer Führungsbahn (43) stufenlos verschiebbar am ersten Tragelement (19) angeordnet ist.

3. Lehnstuhl nach Anspruch 1 oder 2, **dadurch gekennzeichnet, dass** das zweite Ende der Sitzfläche (13) durch wenigstens eine Führungsstrebe (41) gebildet ist, welche in einer linearen Führungskulisse (43) an dem ersten Tragelement geführt ist.

4. Lehnstuhl nach einem der Ansprüche 1 bis 3, **dadurch gekennzeichnet, dass** das Verstellelement (49) durch einen Seilzug (50) arretierbar ist.

5. Lehnstuhl nach Anspruch 4, **dadurch gekennzeichnet, dass** der Seilzug (50) mit einem Stellhebel (52) verbunden ist.

6. Lehnstuhl nach Anspruch 5, **dadurch gekennzeichnet, dass** der Stellhebel (52) in Griffweite eines Benutzers an dem Lehnstuhl (11) angeordnet ist.

7. Lehnstuhl nach einem der Ansprüche 1 bis 6, **dadurch gekennzeichnet, dass** das Verstellelement eine Gasdruckfeder (49), eine optional motorisch angetriebene Spindel oder eine Spiralfeder ist.

8. Lehnstuhl nach einem der Ansprüche 1 bis 7, **dadurch gekennzeichnet, dass** der Lehnstuhl (11) Armlehnen (53) umfasst, welche mit ihren ersten Enden gelenkig an der Sitzfläche (13) und mit ihren zweiten Enden gelenkig an dem ersten Tragelement (19) angeordnet sind.

9. Lehnstuhl nach einem der Ansprüche 1 bis 8, **dadurch gekennzeichnet, dass** das zweite Tragelement (21) an seinem von der Sitzfläche abgewandten Ende (31) einen Wippfortsatz (55) umfasst.

10. Lehnstuhl nach einem der Ansprüche 1 bis 9, **dadurch gekennzeichnet, dass** an dem von Rückenlehne (15) abgewandten Ende (29) des ersten Tragelements (19) wenigstens eine Rolle (51) angeordnet ist.

11. Lehnstuhl nach einem der Ansprüche 1 bis 10, **dadurch gekennzeichnet, dass** das erste Tragelement (19) im Bereich seines Endes (33), welches der Rückenlehne. (15) zugewandt ist, abgewinkelt ist.

12. Lehnstuhl nach einem der Ansprüche 1 bis 11, **dadurch gekennzeichnet, dass** das erste und zweite Tragelement (19,21) jeweils durch ein Paar von Haltestreben (19a,19b,21a,21b) gebildet ist, welche ihrerseits durch Querstreben (37) voneinander beabstandet sind.

13. Lehnstuhl nach einem der Ansprüche 3 bis 14, **dadurch gekennzeichnet, dass** die Sitzfläche (13) auf einem Halterahmen (39) angeordnet ist, welcher Halterahmen (39) die wenigstens eine Führungsstrebe (41) umfasst.

14. Lehnstuhl nach Anspruch 13, **dadurch gekennzeichnet, dass** der Halterahmen (39) aus Metall hergestellt ist.

## Claims

1. Armchair (11) with
- a carrying structure configured as harness mechanics (17) with
- a first supporting element (19) and
- a second supporting element (21) which is connected in an articulated manner about a pivot (23) with the first supporting element (19),
- an adjustable backrest (15) that is fixed to the first supporting element (19),
- a seating surface (13) that has a first end averted from the backrest (15) and a second end turned to the backrest (15), whereby the first end of the seating surface (13) is held in an articulated manner on the second supporting element and the second end of the seating surface (13) is adjustably held on the first supporting element (19) and
- a lockable adjustment element (49) through which the first and the second supporting element (19, 21) are fixed relatively to each other,
**characterized in that** the adjustment element (49) is adjustable during the weight load, this being caused by a user of the armchair (11).

2. Armchair according to claim 1, **characterized in that** the second end of the seating surface (13) is placed on the first supporting element (19) by being continuously displaceable along a guideway (43).

3. Armchair according to claim 1 or 2, **characterized in that** the second end of the seating surface (13) is formed by at least one guiding brace (41) that is guided in a linear guide bar (43) on the first supporting element.

4. Armchair according to one of the claims 1 to 3, **characterized in that** the adjustment element (49) can be locked by a cable pull (50).

5. Armchair according to claim 4, **characterized in that** the cable pull (50) is connected with a control lever (52).

6. Armchair according to claim 5, **characterized in that** the control lever (52) is placed on the armchair (11) at gripping distance of a user.

7. Armchair according to one of the claims 1 to 6, **characterized in that** the adjustment element is a gas pressure spring (49), an optionally motor driven spindle or a spiral spring.

8. Armchair according to one of the claims 1 to 7, **characterized in that** the armchair (11) comprises armrests (53) that are placed with their first ends in an articulated manner on the seating surface (13) and with their second ends in an articulated manner on the first supporting element (19).

9. Armchair according to one of the claims 1 to 8, **characterized in that** the second supporting element (21) comprises a rocking extension (55) at its end (31) averted from the seating surface.

10. Armchair according to one of the claims 1 to 9, **characterized in that** at least one roller (51) is placed at the end (29) of the first supporting element (19) that is averted from the backrest (15).

11. Armchair according to one of the claims 1 to 10, **characterized in that** the first supporting element (19) is bent in the area of its end (33) that is turned to the backrest (15).

12. Armchair according to one of the claims 1 to 11, **characterized in that** the first and the second supporting element (19, 21) are formed respectively by a pair of retaining braces (19a, 19b, 21a, 21b) that in turn are spaced from each other by transverse struts (37).

13. Armchair according to one of the claims 3 to 14, **characterized in that** the seating surface (13) is placed on a supporting frame (39), which supporting frame (39) comprises the at least one guiding strut (41).

14. Armchair according to claim 13, **characterized in that** the supporting frame (39) is made of metal.

## Revendications

1. Fauteuil (11) avec
- un bâti porteur avec une configuration de mécanisme de pantographe (17) avec
- un premier élément porteur (19) et
- un second élément porteur (21) qui est relié de manière articulée au premier élément porteur (19) autour d'un pivot (23),
- un dossier réglable (15) qui est fixé au premier élément porteur (1),
- une surface d'assise (13), une première extrémité détournée du dossier (15) et une seconde extrémité tournée vers le dossier (15), la première extrémité de la surface d'assise (13) étant maintenue de manière articulée sur le second élément porteur et la seconde extrémité de la surface d'assise (13) étant maintenue de manière réglable sur le premier élément porteur (19) et
- un élément de réglage blocable (49) par lequel le premier et le second élément porteur (19, 21) peuvent être fixés l'un par rapport à l'autre, **caractérisé en ce que** l'élément de réglage (49) est réglable pendant la sollicitation par le poids, ceci étant provoqué par un utilisateur du fauteuil (11).

2. Fauteuil selon la revendication 1, **caractérisé en ce que** la seconde extrémité de la surface d'assise (13) est placée sur le premier élément (19) en étant déplaçable en continu le long d'une glissière (43).

3. Fauteuil selon la revendication 1 ou 2, **caractérisé en ce que** la seconde extrémité de la surface d'assise (13) est formée par au moins une barre de guidage (41) qui est guidée dans une coulisse de guidage linéaire (43) sur le premier élément porteur.

4. Fauteuil selon l'une des revendications 1 à 3, **caractérisé en ce que** l'élément de réglage (49) peut être bloqué par un câble (50).

5. Fauteuil selon la revendication 4, **caractérisé en ce que** le câble (50) est relié à un levier de réglage (52).

6. Fauteuil selon la revendication 5, **caractérisé en ce que** le levier de réglage (52) est placé sur le fauteuil (11) à portée de main d'un utilisateur.

7. Fauteuil selon l'une des revendications 1 à 6, **caractérisé en ce que** l'élément de réglage est un ressort de compression à gaz (49), une broche entraînée en option par un moteur ou un ressort spiral.

8. Fauteuil selon l'une des revendications 1 à 7, **caractérisé en ce que** le fauteuil (11) comprend des accoudoirs (53) qui sont placés avec leurs premières extrémités de manière articulée sur la surface d'assise (13) et avec leurs secondes extrémités de manière articulée sur le premier élément porteur (19).

9. Fauteuil selon l'une des revendications 1 à 8, **caractérisé en ce que** le second élément porteur (21) comprend, à son extrémité (31) détournée de la surface d'assise, un prolongement basculant (55).

10. Fauteuil selon l'une des revendications 1 à 9, **caractérisé en ce qu'**au moins un galet (51) est placé à l'extrémité (29) du premier élément porteur (19) qui est détournée du dossier (15).

11. Fauteuil selon l'une des revendications 1 à 10, **caractérisé en ce que** le premier élément porteur (19) est coudé dans la zone de son extrémité (33) qui est tournée vers le dossier (15).

12. Fauteuil selon l'une des revendications 1 à 11, **caractérisé en ce que** le premier et le second élément porteur (19, 21) est formé respectivement par une paire de barres de support (19a, 19b, 21a, 21b) qui, quant à elles, sont espacées l'une de l'autre par des barres transversales (37).

13. Fauteuil selon l'une des revendications 3 à 14, **caractérisé en ce que** la surface d'assise (13) est placée sur un cadre de support (39), lequel cadre de support (39) comprend la barre de guidage qui existe au moins (41).

14. Fauteuil selon la revendication 13, **caractérisé en ce que** le cadre de support (39) est fabriqué en métal.
